# EUROPÄISCHE PATENTSCHRIFT

(11) **EP 1 505 938 B1**
(45) Veröffentlichungstag und Bekanntmachung des Hinweises auf die Patenterteilung: **03.02.2010**
(21) Anmeldenummer: 03725184.0
(22) Anmeldetag: 09.05.2003
(51) Int. Cl.: A61G 15/02

(54) **BEHANDLUNGSSTUHL FÜR ZAHNÄRZTLICHE PATIENTEN**
TREATMENT CHAIR FOR DENTAL PATIENTS
FAUTEUIL DE DENTISTE POUR PATIENTS DE DENTISTE

(30) Priorität: 22.05.2002 DE 10222659; 25.09.2002 DE 10244724
(43) Veröffentlichungstag der Anmeldung: 16.02.2005
(73) Patentinhaber: Kaltenbach & Voigt GmbH, 88400 Biberach / Riss (DE)
(72) Erfinder: GRIMM, Michael, 89597 Munderkingen (DE); BAUR, Helmut, 88454 Unteressendorf (DE); RAUH-HIRSCHAUER, Alexander, 88410 Bad Wurzach (DE); VON BANK, Reinhold, 88433 Schemmerhofen (DE); RAPP, Karlheinz, 88441 Mittelbiberach (DE)
(74) Vertreter: Schulz, Rütger
(86) Internationale Anmeldenummer: PCT/EP2003/004887
(87) Internationale Veröffentlichungsnummer: WO 2003/096959

(56) Entgegenhaltungen:
- US-A- 1 747 644
- US-A- 3 041 121
- US-A- 3 286 971
- US-A- 3 902 755
- US-A- 5 628 546

## Beschreibung

Die Erfindung betrifft einen Behandlungsstuhl für zahnärztliche Patienten, wie er im Oberbegriff des Patentanspruches 1 angegeben ist.

Behandlungsstühle für zahnärztliche Patienten sind vielseitig verstellbar, damit der Patient in eine für die Behandlung durch den Zahnarzt optimale Lage gebracht werden kann. Insbesondere ist die Rückenlehne verschwenkbar, damit der Patient in eine Liegeposition gebracht werden kann. Aus anatomischen Gründen ist die Aufhängung der Rückenlehne an dem Sitzträger dabei so gestaltet, dass die Schwenkachse der Rückenlehne um einen Abstand etwas oberhalb der Sitzebene liegt, wie dies in Figur 1 dargestellt ist. In der Liegeposition führt das dazu, dass das untere Ende der Rückenlehne gegenüber der Ebene der Sitzbank um einen Abstand A versetzt ist. Dieser Abstand ist für Patienten durchschnittlicher Größe bemessen. Für die Lagerung kleiner Patienten und insbesondere von Kindern führt dies zu einer Liegeposition, die nicht ihrer Anatomie entspricht, da das Becken, wie in Figur 2 dargestellt, am unteren Ende der Rückenlehne aufliegt und infolge des Abstandes der Ebene der Sitzbank von dem Ende der Rückenlehne die Oberschenkel nicht von der Sitzbank abgestützt werden, sondern sich zwischen den Oberschenkeln und der Sitzbankebene ein freier Raum B bildet.

Um diesen Mangel auszugleichen ist bereits ein spezieller Kindersitz entwickelt worden, der auf den Behandlungsstuhl aufgelegt wird und dadurch den genannten Abstand ausgleicht. Es handelt sich um eine Zusatzausrüstung, die für jeden Einsatz montiert werden und danach für die Behandlung von normal großen Patienten wieder entfernt werden muss.

Aus dem Dokument US 5,628,546 ist ein Behandlungsstuhl für zahnärztliche Patienten bekannt, der einen Sitzträger und eine Sitzbank aufweist, wobei die Sitzbank gegenüber dem Sitzträger verschwenkt werden kann. Außerdem weist der Behandlungsstuhl eine Rückenlehne auf, die ebenfalls gegenüber dem Sitzträger verschwenkt werden kann, wobei sich beim Verschwenken der Sitzbank der Abstand zwischen dem unteren Ende der Rückenlehne und der Ebene der Sitzbank ändert. Die möglichen Schwenkbewegungen von Sitzbank und Rückenlehne sind dabei gekoppelt.

Aus dem Dokument US 1,747,644 ist ein Behandlungsstuhl bekannt, bei dem sich eine Sitzbank gegenüber einem Sitzträger verschwenken lässt. Weiterhin weist der Behandlungsstuhl eine Rückenlehne auf, die sich ebenfalls gegenüber dem Sitzträger verschwenken lässt, wobei sich beim Verschwenken der Sitzbank der Abstand zwischen dem unteren Ende der Rückenlehne und der Ebene der Sitzbank ändert.

Aufgabe der Erfindung ist dementsprechend, einen zahnärztlichen Behandlungsstuhl so auszubilden, dass auch bei kleinen Patienten in einer Liegeposition die Oberschenkel durch die Sitzbank des Behandlungsstuhles abgestützt werden.

Diese Aufgabe wird mit einem Behandlungsstuhl nach dem Oberbegriff des Patentanspruches 1 gelöst, der erfindungsgemäß die im Kennzeichenteil des Anspruches 1 genannten Merkmale aufweist.

Vorteilhafte Weiterbildungen der Erfindung ergeben sich aus den Unteransprüchen.

Im Folgenden wird die Erfindung anhand der Figuren beschrieben und näher erläutert.
- Figur 1: zeigt einen herkömmlichen Behandlungsstuhl in Liegeposition mit einem normal großen Patienten.
- Figur 2: zeigt den Behandlungsstuhl nach Figur 1 in der gleichen Liegeposition mit einem kleinen Patienten.
- Figur 3: zeigt einen Behandlungsstuhl gemäß einem Ausführungsbeispiel der Erfindung mit einem Rastmechanismus.
- Figuren 4a und 4b: zeigen einen Behandlungsstuhl mit einer Parallelogramm-Führung als Verstellvorrichtung nicht gemäß der Erfindung.
- Figuren 5a und 5b: zeigen ein Ausführungsbeispiel mit einer motorisch angetriebenen Verstellvorrichtung.
- Figuren 6a und 6b: zeigen ein weiteres Ausführungsbeispiel mit einer motorisch angetriebenen Verstellvorrichtung.

Der Behandlungsstuhl nach Figur 1, der den Stand der Technik darstellt, weist einen Sitzträger 1 auf, an dem mit zwei Aufhängungen 12, 13 eine Sitzbank 2 befestigt ist.

An dem Sitzträger 1 befindet sich weiter ein nach oben vorstehender Träger 11, an dem die Rückenlehne 3 um eine Schwenkachse 31 drehbar aufgehängt ist. Am oberen Ende der Rückenlehne 3 befindet sich eine Kopfstütze 4, die relativ zur Rückenlehne 3 einstellbar ist. Die Schwenkachse 31 hat in dem dargestellten Beispiel einen Abstand A von der (über das Ende der Sitzbank hinaus verlängerten) Ebene E der Sitzbank 2. Demzufolge besteht auch ein Abstand zwischen dem unteren Ende 32 der Rückenlehne 3 und der Sitzbank 2. Bei normal großen Patienten liegen in der dargestellten Liegeposition des Behandlungsstuhles die Oberschenkel des Patienten auf der Ebene E der Sitzbank 2 auf.

Bei kleinen Patienten ist selbst bei ganz eingeschobener Kopfstütze 4 die Rückenlehne 3 noch zu lang, so dass das Becken des Patienten ganz auf der Rückenlehne aufliegt und demzufolge zwischen den Oberschenkeln des Patienten und der Sitzbank 2 ein Zwischenraum B entsteht, vergleiche Figur 2.

Um diesen Zwischenraum zu verhindern ist gemäß der Erfindung vorgesehen, das entsprechend Figur 3 die Sitzbank 2 an der vorderen Aufhängung 12 um eine Achse S schwenkbar ist. Die hintere Aufhängung ist als Verstelleinrichtung 15 ausgebildet. In dem dargestellten Ausführungsbeispiel besteht sie aus einem von der Sitzbank nach unten vorstehenden Träger 16, der in regelmäßigem Abstand untereinander angeordnete Schlitze 17 aufweist, in die ein Schwenkhebel 18 eingreift. Durch Auswahl der entsprechenden Schlitze 17 wird die Sitzbank 2 in verschiedenen Schwenkpositionen gehalten. Zur Erhöhung der seitlichen Stabilität können auch zwei Träger 16 und zwei Schwenkhebel 18 zu deren Arretierung vorgesehen sein. Bei kleinen Patienten wird die Sitzbank entsprechend Figur 3 so nach oben geschwenkt, dass das der Rückenlehne zugewandte Ende der Sitzbank die Oberschenkel des Patienten abstützt. Für die Verstelleinrichtung 15 sind verschiedene Ausführungen denkbar, beispielsweise können Kniehebel, Spindeln, Rastelemente, pneumatische oder hydraulische Vorrichtungen, motorische und insbesondere elektromotorische Stelltriebe verwendet werden, wobei diese wiederum über eine Programmsteuerung zugleich mit der Kopfstütze, der Rückenlehne und der Sitzbank in die der Körpergröße des Patienten entsprechende Position gefahren werden können.

Nach einer in den Figuren 4a, 4b dargestellten alternativen Ausführungsform ist die Sitzbank 2 mit einem Gelenkviereck 20 mit schwenkbaren Hebeln 21a, 21b am Sitzträger 1 befestigt. Dieses Gelenkviereck 20 kann ein Parallelogramm bilden, so dass beim Anheben die Sitzbank parallel zur Ebene des Sitzträgers verschoben wird, wie dies in den Figuren 4a, 4b dargestellt ist. Entsprechend den Figuren 5a, 5b kann das Gelenkviereck 20 auch als schiefes Parallelogramm ausgebildet sein. Die Verstellung kann in der Weise erfolgen, dass einer der Gelenkhebel 20a, 20b eine an ihm drehbar befestigte Schlossmutter 24 aufweist, in die eine motorbetriebene Spindel 22 eingreift, wobei diese Spindel 22 selbst schwenkbar aufgehängt ist, damit beim Heranziehen oder Herausfahren der Schlossmutter 24 keine Verkantung auftritt. Je nach Drehrichtung des Motors wird die Schlossmutter 24 auf der Spindel 22 vor- oder zurückgefahren und damit entsprechend dem Gelenkviereck 20 die Sitzbank 2 angehoben oder abgesenkt.

Nach der in den Figuren 6a, 6b dargestellten Ausführungsform ist der in Figur 3 dargestellte geschlitzte Träger 16 durch eine Anordnung aus zwei schwenkbar miteinander verbundenen Hebeln 19a, 19b ersetzt, wobei an der Verbindungsstelle eine Schlossmutter 24 eingesetzt ist, in die eine motorbetriebene Spindel 22 eingreift. Je nach Drehrichtung des Motors 23 wird der Winkel zwischen den beiden Hebeln 19a, 19b vergrößert oder verkleinert, so dass die Sitzbank 2 angehoben oder abgesenkt wird.

Die Ausführungsformen nach den Figuren 4a, 4b, 5a, 5b und 6a, 6b haben gegenüber der Ausführungsform nach der Figur 3 den Vorteil, dass sie eine stufenlose Verstellung erlauben. Der Antrieb mit einem Elektromotor erlaubt auch eine programmgesteuerte Verstellung, indem die Zahl der Umdrehungen des Motor gemessen und in Abhängigkeit davon die Verstellbewegung ausgeführt wird. Zweckmäßigerweise wird als Antriebsmotor ein Stellmotor eingesetzt.

## Patentansprüche

1. Behandlungsstuhl für zahnärztliche Patienten
mit einem Sitzträger (1), an dem eine Sitzbank (2) befestigt und eine Rückenlehne (3) an ihrem unteren Ende schwenkbar angeordnet ist,
und mit einer gegenüber der Rückenlehne (3) verstellbaren Kopfstütze (4), wobei der Abstand der Ebene (E) der Sitzbank (2) von dem der Sitzbank zugewandten unteren Ende (32) der Rückenlehne (3) mit einer Verstellvorrichtung (15) einstellbar ist,
**dadurch gekennzeichnet,**
**dass** die Sitzbank (2) um eine Drehachse (5) schwenkbar am Sitzträger (1) angeordnet ist und die Drehachse (S) der Sitzbank (2) im vorderen Bereich des Sitzträgers (1) angeordnet ist.

2. Behandlungsstuhl nach Anspruch 1,
**dadurch gekennzeichnet,**
**dass** die Sitzbank einen nach unten vorstehenden Träger (16) aufweist, der in regelmäßigem Abstand angeordnete Schlitze (17) besitzt, in welche ein Schwenkhebel (18) einrückbar ist.

3. Behandlungsstuhl nach Anspruch 1,
**dadurch gekennzeichnet,**
**dass** die Verstellvorrichtung (15) eine Anordnung aus zwei gelenkig miteinander verbundenen Hebeln (19a, 19b) aufweist, wobei der eine Hebel (19a) gelenkig an der Sitzbank (2) und der andere Hebel (19b) gelenkig an dem Sitzträger (1) angeordnet ist.

4. Behandlungsstuhl nach Anspruch 3,
**dadurch gekennzeichnet,**
**dass** die Gelenkverbindung der beiden Hebel (19a, 19b) eine Schlossmutter (24) aufweist, in die eine von einem Motor (23) getriebene Spindel (22) eingreift.

5. Behandlungsstuhl nach einem der vorhergehenden Ansprüche,
**dadurch gekennzeichnet,**
**dass** die Verstellvorrichtung (15) programmsteuerbar ist.

## Claims

1. Treatment chair for dental patients,
with a seat support (1) to which a seat bench (2) is attached and on which a back-rest (3) is arranged at its lower end so as to be capable of pivoting,
and with a head-rest (4) which is adjustable in relation to the back-rest (3),
the distance of the plane (E) of the seat bench (2) from the lower end (32), facing towards the seat bench, of the back-rest (3) being capable of being set with an adjusting device (15),
**characterised in that**
the seat bench (2) is arranged on the seat support (1) so as to be capable of pivoting about a rotation axis (S) and the rotation axis (S) of the seat bench (2) is arranged in the front region of the seat support (1).

2. Treatment chair according to Claim 1,
**characterised in that**
the seat bench exhibits a downward-projecting support (16) which possesses slots (17) arranged at regular intervals, in which slots a pivoted lever (18) is capable of engaging.

3. Treatment chair according to Claim 1,
**characterised in that**
the adjusting device (15) exhibits an arrangement consisting of two levers (19a, 19b) connected to one another in hinged manner, one lever (19a) being arranged in hinged manner on the seat bench (2) and the other lever (19b) being arranged in hinged manner on the seat support (1).

4. Treatment chair according to Claim 3,
**characterised in that**
the hinge of the two levers (19a, 19b) exhibits a clasp nut (24) in which there engages a spindle (22) driven by a motor (23).

5. Treatment chair according to one of the preceding claims,
**characterised in that**
the adjusting device (15) is program-controllable.

## Revendications

1. Fauteuil de soins pour patients dentaires, avec un support d'assise (1) contre lequel un plateau d'assise (2) est fixé et un dossier (3) disposé de manière à pouvoir pivoter par son extrémité inférieure, et avec un appui-tête (4) réglable par rapport au dossier (3), l'intervalle entre le plan (E) du plateau d'assise (2) et l'extrémité inférieure (32) du dossier (3) opposée au plateau d'assise (2) étant réglable au moyen d'un dispositif de réglage (15), **caractérisé en ce que** le plateau d'assise (2) est disposé de manière à pouvoir pivoter contre le support d'assise (1) et **en ce que** l'axe de pivotement (S) du plateau d'assise (2) est disposé dans la partie antérieure du support d'assise (1).

2. Fauteuil de soins selon la revendication 1, **caractérisé en ce que** le plateau d'assise comporte un support (16) faisant saillie vers le bas, pourvu de fentes (17) ménagées à intervalles réguliers, dans lesquelles un levier de pivotement (18) est enclenchable.

3. Fauteuil de soins selon la revendication 1, **caractérisé en ce que** le dispositif de réglage (15) comprend un mécanisme à deux leviers (19a, 19b) articulés l'un à l'autre, le premier levier (19a) étant articulé au plateau d'assise (2), et le deuxième levier (19b) au support d'assise (1).

4. Fauteuil de soins selon la revendication 3, **caractérisé en ce que** la liaison articulée des deux leviers (19a, 19b) comporte un écrou de verrouillage (24) dans lequel s'engage un axe (22) entraîné par un moteur (23).

5. Fauteuil de soins selon l'une des revendications précédentes, **caractérisé en ce que** le dispositif de réglage (15) est commandable par programme.
